# EUROPÄISCHE PATENTSCHRIFT

(11) **EP 2 452 078 B1**
(45) Veröffentlichungstag und Bekanntmachung des Hinweises auf die Patenterteilung: **12.10.2016**
(21) Anmeldenummer: 09775737.1
(22) Anmeldetag: 06.07.2009
(51) Int. Cl.: F15B 13/042, F15B 11/042, F15B 11/044, B66B 1/04

(54) **ANORDNUNG ZUR BEREITSTELLUNG EINES VERÄNDERBAREN DROSSELQUERSCHNITTS FÜR EINEN FLUIDSTROM**
DEVICE FOR PROVIDING A VARIABLE RESTRICTION FOR A FLUID FLOW
DISPOSITIF CONSTITUANT UNE RESTRICTION VARIABLE POUR UN ÉCOULEMENT FLUIDIQUE

(43) Veröffentlichungstag der Anmeldung: 16.05.2012
(73) Patentinhaber: Bucher Hydraulics AG, 6345 Neuheim (CH)
(72) Erfinder: GOENECHEA, Eneko, CH-8820 Wädenswil (CH); ZÜRCHER, Josef, CH-6345 Neuheim (CH); THUERLEMANN, Silvan, CH-6314 Unterägeri (CH)
(74) Vertreter: Münch, Martin Walter
(86) Internationale Anmeldenummer: PCT/CH2009/000238
(87) Internationale Veröffentlichungsnummer: WO 2011/003210

(56) Entgegenhaltungen:
- EP-A1- 0 023 591
- JP-A- 2000 337 304
- US-A- 3 981 478
- US-A- 4 955 283

## Beschreibung

### TECHNISCHES GEBIET

Die Erfindung betrifft ein Liftregelventil, eine hydraulische Liftanlage mit dem Liftregelventil sowie ein Verfahren zum Betrieb der Liftanlage gemäss den Oberbegriffen der unabhängigen Patentansprüche.

### STAND DER TECHNIK

Bei hydraulischen und pneumatischen Anlagen kommen heute verschiedenste Anordnungen zur Bereitstellung von veränderbaren Drosselquerschnitten für darin geführte Fluidströme zum Einsatz, und zwar sowohl zur Regelung von Drücken und/oder Volumenströmen als auch zu deren Erfassung. Die Veränderung des Drosselquerschnitts erfolgt dabei entweder durch externen Stelleingriffs mittels mechanischer, hydraulischer, pneumatischer oder elektrischer Stellantriebe, z.B. bei Regelventilen, oder durch den Druck, eine Druckdifferenz und/oder eine Strömungskraft des in der Anordnung geführten Fluids, wie z.B. bei Druckbegrenzungsventilen oder Rückschlagventilen. Letztgenannte Anordnungen weisen den Vorteil auf, dass infolge der relativ einfachen hydraulischen/pneumatischen Kopplung und der Unabhängigkeit von Hilfsenergie eine hohe Betriebssicherheit erreicht wird. Nachteilig ist hier jedoch, dass diese Anordnungen typischerweise nur in einer Durchströmungsrichtung einsetzbar sind. Dies stellt bei Liftregelventilen für hydraulischen Liftanlagen, bei denen je nach Betriebssituation in ihrer Strömungsrichtung wechselnde Fluidströme auftreten, ein Problem dar, welches heute durch Verwendung mehrerer solcher Anordnungen und eine aufwendige Verschaltung derselben gelöst wird. Dies ist jedoch mit einem beachtlichen finanziellen und apparatetechnischen Aufwand verbunden und führt zudem oftmals zu nicht unerheblichen Unterhaltskosten.

Aus US 3,981,478 ist ein umschaltbares Durchflussregelventil bekannt.

### DARSTELLUNG DER ERFINDUNG

Es stellt sich die Aufgabe, ein Liftregelventil zur Verfügung zu stellen, welches die zuvor genannten Nachteile des Standes der Technik nicht aufweist oder zumindest teilweise vermeidet.

Diese Aufgabe wird durch das Liftregelventil gemäss Patentanspruch 1 gelöst.

Demgemäss weist das Liftregelventil eine Anordnung zur Bereitstellung eines veränderbaren Drosselquerschnitts für einen Fluidstrom, bevorzugterweise für einen Flüssigkeitsstrom, z.B. einen Strom aus Hydrauliköl, auf. Diese Anordnung umfasst eine Drosselanordnung und eine Antriebsanordnung. Die Drosselanordnung bildet einen durch Bewegung eines Drosselkörpers veränderbaren Drosselquerschnitt. Die Antriebsanordnung weist ein beweglich in einem Gehäuse angeordnetes Antriebselement auf, welches mit dem Drosselkörper der Drosselanordnung derartig gekoppelt ist, dass der Drosselquerschnitt der Drosselanordnung durch Veränderung der Relativposition des Antriebselements im Gehäuse veränderbar ist. Bevorzugterweise erfolgt die Kopplung zwischen Drosselkörper und Antriebselement auf hydraulische oder mechanische Weise, mit Vorteil durch gemeinsame insbesondere einstückige Ausbildung von Drosselkörper und Antriebselement.

Dabei ist die Anordnung derartig ausgebildet, dass das Antriebselement permanent mit einer Federkraft (die anspruchsgemässe erste Federkraft) beaufschlagt ist oder, z.B. durch Zuführung von Hilfsenergie, mit einer solchen Federkraft beaufschlagt werden kann. Die Federkraft wirkt in einer anspruchsgemässen ersten Richtung auf das Antriebselement ein, in welcher dieses im Gehäuse beweglich ist. Hierzu ist es z.B. denkbar, dass ein Federelement oder ein unter Druck stehendes kompressibles Medium in geeigneter Richtung eine Druckkraft direkt auf das Antriebselement und/oder auf den mit dem Antriebselement gekoppelten Drosselkörper ausübt. Die Federkraft bewirkt, dass das Antriebselement bei Abwesenheit mindestens gleich grosser, in einer der ersten Richtung entgegen gesetzten anspruchsgemässen zweiten Richtung auf das Antriebselement einwirkender Kräfte in einer Grundposition im Gehäuse positioniert wird.

Weiter ist die Anordnung derartig ausgebildet, dass das Antriebselement infolge von Fluiddrücken in einem ersten Fluidraum der Anordnung, welcher mit einer ersten Seite des Drosselquerschnitts permanent in fluidischen Kontakt steht oder mit dieser ersten Seite in fluidischen Kontakt bringbar ist, und einem zweiten Fluidraum der Anordnung, welcher mit der anderen, zweiten Seite des Drosselquerschnitts permanent in fluidischen Kontakt steht oder mit dieser zweiten Seite in fluidischen Kontakt bringbar ist, mit einer zweiten und einer dritten Kraft beaufschlagbar ist, welche beide in der anspruchsgemässen zweiten Richtung wirken, also entgegen der Federkraft.

Auch ist die Anordnung derartig ausgebildet, dass infolge eines Fluiddruckes in einem dritten Fluidraum der Anordnung das Antriebselement mit einer in der anspruchsgemässen ersten Richtung wirkenden vierten Kraft beaufschlagbar ist, also mit einer vierten Kraft, welche in Richtung der Federkraft wirkt.

Durch diese Ausgestaltung ergibt sich, dass das Antriebselement für den Fall, dass keine weiteren Kräfte in der anspruchsgemässen ersten und der anspruchsgemässen zweiten Richtung auf dieses einwirken, und dass aus der zweiten, der dritten und der vierten Kraft eine Gesamtkraft resultiert, welche in der der Federkraft entgegen gesetzten anspruchsgemässen zweiten Richtung wirkt und die Federkraft in der Grundposition übersteigt, aus der Grundposition heraus bewegt wird, bis ein Kräftegleichgewicht zwischen der in der jeweiligen Relativposition auf das Antriebselement einwirkenden Federkraft und der aus der zweiten, der dritten und der vierten Kraft in Richtung entgegen der Federkraft wirkenden resultierenden Kraft eintritt oder eine maximale Bewegungsposition des Antriebselements erreicht ist.

Weiter umfasst die Anordnung eine Umschaltanordnung, z.B. ein hydraulisch betätigbares 3/2-Wegeventil, mittels welcher wahlweise entweder der erste und der dritte Fluidraum der Anordnung oder der zweite und der dritte Fluidraum der Anordnung fluidisch miteinander verbindbar sind. Wenn die erste Seite des Drosselquerschnitts fluidisch in Verbindung mit dem ersten Fluidraum steht und die zweite Seite des Drosselquerschnitts fluidisch in Verbindung mit dem zweiten Fluidraum steht, ist das Antriebselement je nach Schaltzustand, d.h. je nachdem, ob der dritte Fluidraum mit dem ersten oder mit den zweiten Fluidraum verbunden ist, entweder bei Auftreten einer positiven oder bei Auftreten einer negativen Druckdifferenz zwischen der ersten Seite und der zweiten Seite des Drosselspaltes aus der Grundposition heraus bewegbar, zum Öffnen bzw. Vergrössern des Drosselquerschnitts.

Auf diese Weise wird eine Anordnung zur Bereitstellung eines Drosselquerschnitt für einen Fluidstrom zur Verfügung gestellt, bei welcher der Drosselquerschnitt in Abhängigkeit von einer über diesem vorliegenden Druckdifferenz veränderbar bzw. öffenbar ist und bei welcher die Polarität der Druckdifferenz, mittels welcher der Drosselquerschnitt veränderbar bzw. öffenbar ist, umschaltbar ist.

In einer bevorzugten Ausführungsform ist die Anordnung derartig ausgebildet, dass der Drosselquerschnitt bei in der Grundposition angeordnetem Antriebselement vollständig geschlossen ist, also die beiden Seiten des Drosselquerschnitts voneinander getrennt sind, so dass in dieser Position der erste Fluidraum vom zweiten Fluidraum getrennt ist. Diese Trennung erfolgt bevorzugterweise derart, dass bei den bestimmungsgemässen Drücken und den vorgesehenen Fluiden eine leckagefreie Trennung vorliegt. Dies kann beispielsweise dadurch erreicht werden, dass die Drosselanordnung als Sitzventil ausgestaltet wird. Solche Ausführungsformen der Anordnung können z.B. als umschaltbare Rückschlagventile verwendet werden, was eine bevorzugte Verwendung derselben darstellt.

In einer weiteren bevorzugten Ausführungsform weist die Anordnung Mittel zur Ermittlung der Öffnung des Drosselquerschnitts der Drosselanordnung, der Relativposition des Antriebselements im Gehäuse und/oder der Relativposition des Drosselkörpers der Drosselanordnung auf, also Mittel, mit denen eine den jeweiligen Drosselquerschnitt repräsentierende Grösse ermittelt werden kann. Bevorzugterweise umfassen diese Mittel Sensoren, mit denen die Relativpositionen des Antriebselements und/oder des Drosselkörpers in elektrische Signale umwandelbar sind, so dass eine elektronische Auswertung der ermittelten Messwerte möglich ist. Solche Ausführungsformen der Anordnung können z.B. als Durchflussmesser mit umschaltbarer Durchströmungsrichtung verwendet werden, was eine weiter bevorzugte Verwendung der Anordnung darstellt. Insbesondere bei nicht-kompressiblen Fluiden wie z.B. Wasser bzw. bei nur sehr gering kompressiblen Fluiden wie z.B. Mineralöl ergibt sich der Vorteil, dass sich bei bekannter Charakteristik der Anordnung und bekannter Viskosität des Fluids alle übrigen für die Ermittlung des Volumenstroms erforderlichen Grössen, das sind der Drosselquerschnitt, die hydraulische Kennziffer der Anordnung bei diesem Drosselquerschnitt und bei der gegebenen Viskosität des Fluids sowie die Druckdifferenz zwischen der ersten und der zweiten Seite des Drosselquerschnitts, mit guter Genauigkeit aus der ermittelten, den Drosselquerschnitt repräsentierenden Grösse ergeben.

Besonders bevorzugt sind Ausführungsformen, welche die Merkmale der beiden zuvor erwähnten Ausführungsformen miteinander kombinieren. Diese können als kombinierte umschaltbare Durchflussmess- und Rückschlagventileinheiten verwendet werden. Diese Funktionalitäten werden beispielsweise bei Liftregelventilen benötigt, wo sie heute in aufwendiger Weise durch Kombination mehrerer Einzelanordnungen bereitgestellt werden.

In noch einer weiteren bevorzugten Ausführungsform ist die Anordnung derartig ausgebildet, dass die zweite Kraft und die dritte Kraft bei identischen Fluiddrücken im ersten und im zweiten Fluidraum etwa gleich gross sind, was z.B. dadurch zu erreichen ist, dass bei direkter Krafteinleitung ohne Über- bzw. Untersetzungsmechanismen die zur Erzeugung der jeweiligen Kraft verwendeten Wirkflächen gleich gross ausgebildet werden. Hierdurch kann erreicht werden, dass das Betriebsverhalten der Anordnung in beiden Schaltzuständen, d.h. sowohl wenn der erste und der dritte Fluidraum über die Umschaltanordnung miteinander verbunden sind als auch wenn der zweite und der dritte Fluidraum über die Umschaltanordnung miteinander verbunden sind, abgesehen von der umgekehrten Polarität der zur Betätigung des Antriebselements erforderlichen Druckdifferenz im Wesentlichen identisch ist.

In noch einer weiteren bevorzugten Ausführungsform ist die Anordnung derartig ausgebildet, dass sich bei identischen Fluiddrücken im ersten, zweiten und dritten Fluidraum die zweite, dritte und vierte Kraft im Wesentlichen gegenseitig aufheben. Dies kann z.B. dadurch erreicht werden, dass bei direkter Krafteinleitung ohne Über- bzw. Untersetzungsmechanismen die zur Erzeugung der zweiten und dritten Kraft verwendeten Wirkflächen in der Summe gleich gross ausgebildet werden wie die zur Erzeugung der vierten Kraft verwendete Wirkfläche. Hierdurch kann ein besonders feinfühliges Ansprechverhalten der Anordnung erreicht werden, derart, dass bereits geringfügige Druckdifferenzen zwischen der ersten und der zweiten Seite des Drosselquerschnitts zu einem Öffnen bzw. sich Vergrössern des Drosselquerschnitts führen.

Weist das Antriebselement axiale Flächen auf, die zur Erzeugung der zweiten, dritten und vierten Kraft jeweils mit dem ersten, dem zweiten und dem dritten Fluidraum fluidisch in Verbindung stehen, was bevorzugt ist, so erfolgt eine direkte und verlustfreie Krafteinleitung in das Antriebselement.

Mit Vorteil werden das Antriebselement der Antriebsanordnung und der Drosselkörper der Drosselanordnung von ein und demselben einstückigen oder mehrstückigen Bauteil gebildet. Hierdurch lässt sich ein einfacher und kompakter Aufbau mit einer verlustfreien Kopplung zwischen Antriebselement und Drosselkörper realisieren.

Weiter weist das erfindungsgemässe Liftregelventil einen ersten Anschluss für eine von einer Hydraulikpumpe kommende Zuleitung für Hydraulikflüssigkeit auf, einen zweiten Anschluss für eine Rückleitung von Hydraulikflüssigkeit in einen Tank und einen dritten Anschluss für eine zu einem Hydraulikantrieb einer Liftanlage führende Hydraulikleitung. Zudem weist das Liftregelventil eine Steueranordnung auf, mit welcher die erste Seite des Drosselquerschnitts sowie der erste Fluidraum der Anordnung fluidisch wahlweise mit dem ersten Anschluss oder mit dem zweiten Anschluss verbunden werden können, je nachdem, ob das Liftregelventil in eine Position gebracht werden soll, in welcher es bei bestimmungsgemässer Verwendung die Durchleitung von Hydraulikflüssigkeit von einer Hydraulikpumpe zu einem Hydraulikantrieb einer Liftanlage ermöglichen soll (AUF-Fahrt-Betrieb) oder die Rückleitung von Hydraulikflüssigkeit von einem Hydraulikantrieb einer Liftanlage in einen Tank (AB-Fahrt-Betrieb). Weiter ist das Liftregelventil derartig ausgebildet, dass die zweite Seite des Drosselquerschnitts sowie der zweite Fluidraum der Anordnung mit dem dritten Anschluss verbunden sind oder mit diesem verbunden werden können.

Auf diese Weise ist die Anordnung in die bei bestimmungsgemässem AUF-Fahrt-Betrieb und AB-Fahrt-Betrieb des Liftregelventils in wechselnder Richtung von der Hydraulikflüssigkeit durchströmte Hauptleitung desselben eingebunden und kann bei entsprechender Ausgestaltung wie bereits zuvor beschrieben z.B. Aufgaben als umschaltbares Rückschlagventil und/oder als umschaltbarer Durchflussmesser wahrnehmen, was bevorzugt ist. Besonders bevorzugt ist es, wenn die Anordnung, wie eingangs dargelegt, derartig ausgebildet ist, dass sie eine kombinierte, bezüglich der Durchströmungsrichtung umschaltbare Durchflussmess- und Rückschlagventileinheit bildet, also die beiden zuvor genannten Aufgaben gleichzeitig wahrnehmen kann. Hierdurch lassen sich der anlagentechnische Aufwand gegenüber bisherigen Liftregelventilen mit gleicher Funktionalität deutlich senken und entsprechend Bereitstellungs- und Unterhaltskosten einsparen.

Dabei ist das Liftregelventil in einer bevorzugten Ausführungsform derartig ausgebildet, dass es im bestimmungsgemässen Betrieb bei einem Verbinden der ersten Seite des Drosselquerschnitts sowie des ersten Fluidraums mit dem ersten Anschluss zwangsläufig auch zu einem Verbinden des zweiten Fluidraumes mit dem dritten Fluidraum durch die Umschaltanordnung kommt und dass ein Verbinden der ersten Seite des Drosselquerschnitts sowie des ersten Fluidraumes mit dem zweiten Anschluss zwangsläufig dazu führt, dass der erste Fluidraum durch die Umschaltanordnung mit dem dritten Fluidraum verbunden wird. Hierdurch wird erreicht, dass die Anordnung bei einem Umschalten der Steueranordnung des Liftregelventils von AUF-Fahrt-Betrieb auf AB-Fahrt-Betrieb und umgekehrt jeweils ebenfalls umgeschaltet wird und dadurch an die jeweilige Durchströmungsrichtung angepasst wird.

Mit Vorteil kommt als Steueranordnung zur Ermöglichung des wahlweisen Verbindens der ersten Seite des Drosselquerschnitts entweder mit dem ersten oder mit dem zweiten Anschluss des Liftregelventils ein bevorzugterweise stetig wirkendes, bevorzugterweise hydraulisch betätigbares Hauptventil zum Einsatz, welches bevorzugterweise in Kolbenschieberbauweise ausgeführt ist. Derartige Steueranordnungen sind erprobt, betriebssicher und wartungsarm.

Weiter ist es bei Ausführungsformen, bei denen die Steueranordnung des Liftregelventils ein hydraulisch betätigbares Hauptventil ist, von Vorteil, dass das Liftregelventil ein Ventil aufweist, mit welchem die Fluidzuführung zum hydraulischen Antrieb des Hauptventils bei Erreichen bzw. Überschreiten eines bestimmten Druckes am ersten Anschluss fluidisch mit dem zweiten Anschluss verbunden wird, also mit dem Anschluss, der für eine Rückleitung von Hydraulikflüssigkeit in einen Tank vorgesehen ist. Hierdurch wird es möglich, bestimmte Stellungen des Hauptventils und damit bestimmte Betriebszustände bzw. Betriebszustandsänderungen des Liftregelventils nur dann zuzulassen, wenn am Anschluss für die Zuleitung von Hydraulikflüssigkeit von einer Hydraulikpumpe (anspruchsgemässer ersten Anschluss) kein nennenswerter Fluiddruck ansteht, z.B. wenn die dort angeschlossene Hydraulikpumpe abgeschaltet oder der Hydraulikflüssigkeitsstrom abgesteuert ist.

Auch ist es bei Ausführungsformen, bei denen die Steueranordnung des Liftregelventils ein hydraulisch betätigbares Hauptventil aufweist, bevorzugt, wenn das Liftregelventil ein elektrisch betätigbares Vorsteuerventil für das hydraulisch betätigbare Hauptventil aufweist, mittels welchem der hydraulische Antrieb des Hauptventils fluidisch mit der zweiten Seite des Drosselquerschnitts bzw. mit dem dritten Anschluss verbunden oder getrennt werden kann. Auf diese Weise kann bei bestimmungsgemässer Verwendung des Liftregelventils der durch die Gewichtskraft eines damit betriebenen Lifts erzeugte Fluiddruck in der zum Liftantrieb führenden Leitung zur Betätigung des Hauptventils genutzt werden, wodurch sich der Vorteil ergibt, dass eine kontrollierte AB-Fahrt auch bei Ausfall der Hydraulikpumpe möglich ist.

Dabei ist es weiter bevorzugt, dass die fluidische Verbindung zwischen dem Vorsteuerventil und dem hydraulischen Antrieb des Hauptventils eine zum zweiten Anschluss, d.h. zum Tankanschluss führende Drosselstelle aufweist. Diese Drosselstelle weist mit Vorteil einen in Abhängigkeit von der Ventilstellung des Hauptventils veränderbaren Drosselquerschnitt auf. Bei in Kolbenschieberbauweise ausgeführtem Hauptventil ist es bevorzugt, dass der Drosselquerschnitt in Abhängigkeit von der Position des Kolbenschiebers veränderbar ist, was vorteilhafterweise derart realisiert wird, dass der Drosselquerschnitt zwischen dem Kolbenschieber und einem feststehenden Bauteil des Hauptventils gebildet wird. Hierdurch wird eine Druckentlastung der Verbindungsleitung zwischen dem Vorsteuerventil und dem Hauptventil bei geschlossenem Vorsteuerventil sichergestellt. Bei Ausführungen mit veränderbarem Drosselquerschnitt wird es zudem möglich, gezielt Einfluss auf das Ansprechverhalten des Hauptventils zu nehmen.

In einer weiteren bevorzugten Ausführungsform ist das Liftregelventil derartig ausgebildet, dass bei am ersten Anschluss unter Druck anstehender Hydraulikflüssigkeit ein Verbinden der ersten Seite des Drosselquerschnitts der Drosselanordnung mit dem zweiten Anschluss nicht möglich ist. Hierdurch kann sichergestellt werden, dass ein AB-Fahrt-Betrieb einer mit diesem Liftregelventil gebildeten Anlage nur bei abgestellter Hydraulikpumpe oder abgesteuertem Hydraulikfluidstrom möglich ist.

In noch einer weiteren bevorzugten Ausführungsform des Liftregelventils weist die Umschaltanordnung der Anordnung ein hydraulisch betätigbares Umschaltventil auf, welches bei bestimmungsgemässem Betrieb durch ein Öffnen bzw. Schliessen einer Druckentlastungsöffnung schaltbar ist. Dabei ist die Steueranordnung des Liftregelventils derartig ausgebildet, dass sie beim Verbinden der ersten Seite des Drosselquerschnitts der Drosselanordnung mit dem zweiten Anschluss (Tankanschluss) die Druckentlastungsöffnung des Umschaltventils öffnet. Hierdurch wird auf einfache und betriebssichere Weise eine Kopplung von Steueranordnung und Umschaltanordnung möglich.

Generell ist es bevorzugt, dass das Liftregelventil derartig ausgebildet ist, dass die für die Betätigung von in diesem beinhalteten hydraulisch betätigbaren Ventilen benötigte Betätigungsenergie der im Betrieb im Liftregelventil geführten Hydraulikflüssigkeit entnehmbar ist. Auf diese Weise kann auf weitere Zu- und Abführungsleitungen für Hydraulikflüssigkeit verzichtet werden und es ergibt sich eine Liftregelventileinheit mit einem Minimum an Schnittstellen.

Ein zweiter Aspekt der Erfindung betrifft eine hydraulische Liftanlage mit einem Liftregelventil gemäss dem ersten Aspekt der Erfindung. Die Liftanlage weist eine mit dem ersten Anschluss des Liftregelventils verbundene oder verbindbare Hydraulikpumpe, einen mit dem zweiten Anschluss des Liftregelventils verbundenen oder verbindbaren Tank für Hydraulikflüssigkeit und einen mit dem dritten Anschluss des Liftregelventils verbundenen oder verbindbaren Hydraulikantrieb auf, mit welchem ein Lift der Liftanlage angetrieben werden kann. Der Hydraulikantrieb ist bevorzugterweisen als Linearantrieb in Form eines Hydraulikzylinders ausgebildet, er kann jedoch auch anders ausgebildet sein, z.B. als rotatorischer Hydraulikmotor. Die Bildung einer derartigen Liftanlage stellt eine bestimmungsgemässe Verwendung des Liftregelventils gemäss dem ersten Aspekt der Erfindung dar.

In einer bevorzugten Ausführungsform weist die Liftanlage ein Liftregelventil mit einer Anordnung auf, welche mit Mitteln zur Ermittlung der Öffnung des Drosselquerschnitts der Drosselanordnung, der Relativposition des Antriebselements und/oder der Relativposition des Drosselkörpers der Drosselanordnung ausgestattet ist. Weiter umfasst diese Ausführungsform der Liftanlage eine Steuerung für den Fahrbetrieb des Lifts, welche derartig mit den zuvor erwähnten Mitteln verbunden ist und ausgestaltet ist, dass sie im Betrieb über diese Mittel Informationen über die Öffnung des Drosselquerschnitts, die Relativposition des Antriebselements und/oder die Relativposition des Drosselkörpers erhalten kann und diese bei der Steuerung bzw. Regelung des Fahrbetriebes eines Lifts der Liftanlage berücksichtigen kann, und zwar bevorzugterweise als Parameter, welche den Hydraulikflüssigkeitsstrom, der den Drosselquerschnitt der Anordnung durchströmt, repräsentieren, und insbesondere die damit verbundene Fahrtgeschwindigkeit des Lifts. Mit derartigen hydraulischen Liftanlagen lässt sich bei geringem anlagentechnischen Aufwand eine sehr genaue Regelung der Fahrtgeschwindigkeit des Lifts realisieren.

Ein dritter Aspekt der Erfindung betrifft ein Verfahren zum Betrieb einer Liftanlage gemäss dem zweiten Aspekt der Erfindung. Das Verfahren umfasst folgende Schritte:
Anheben eines Lifts der Liftanlage durch Förderung eines Volumenstromes von Hydraulikflüssigkeit von der Hydraulikpumpe zum Hydraulikantrieb des Lifts, wobei die Hydraulikflüssigkeit den Drosselquerschnitt der Drosselanordnung der Anordnung von der ersten Seite des Drosselquerschnitt zur zweiten Seite des Drosselquerschnitts durchströmt und der zweite Fluidraum und der dritte Fluidraum der Anordnung fluidisch über die Umschaltanordnung miteinander verbunden sind und zudem fluidisch mit der zweiten Seite des Drosselquerschnitts verbunden sind, während die erste Seite des Drosselquerschnitts fluidisch mit dem ersten Fluidraum verbunden ist
oder
Absenken eines Lifts der Liftanlage durch Förderung eines Volumenstromes von Hydraulikflüssigkeit vom Hydraulikantrieb des Lifts in den Tank, wobei die Hydraulikflüssigkeit den Drosselquerschnitt der Drosselanordnung der Anordnung von der zweiten Seite des Drosselquerschnitt zur ersten Seite des Drosselquerschnitts durchströmt und der erste Fluidraum und der dritte Fluidraum der Anordnung fluidisch über die Umschaltanordnung miteinander verbunden sind und zudem fluidisch mit der ersten Seite des Drosselquerschnitts verbunden sind, während die zweite Seite des Drosselquerschnitts fluidisch mit dem zweiten Fluidraum verbunden ist;
Ermitteln der Öffnung des Drosselquerschnitts der Drosselanordnung, der Relativposition des Antriebselements der Antriebsanordnung und/oder der Relativposition des Drosselkörpers der Drosselanordnung der Anordnung während der Förderung des Volumenstromes von Hydraulikflüssigkeit durch den Drosselquerschnitt;
Vergleichen der ermittelten Öffnung des Drosselquerschnitts, Relativposition des Antriebselements, der Relativposition des Drosselkörpers der Drosselanordnung und/oder eines aus einem oder mehreren dieser ermittelten Werte errechneten Werts mit einem Sollwert; und
Verändern des Volumenstromes der durch den Drosselquerschnitt geförderten Hydraulikflüssigkeit bei Feststellung einer Abweichung vom Sollwert derart, dass sich die Öffnung des Drosselquerschnitts, die Relativposition des Antriebselements, die Relativposition des Drosselkörpers und/oder der errechnete Wert dem Sollwert annähert.

Dabei ist es bevorzugt, dass der durch den Drosselquerschnitt der Drosselanordnung geförderte Volumenstrom von Hydraulikflüssigkeit mittels eines Algorithmus ausschliesslich aus der ermittelten Öffnung des Drosselquerschnitts, der ermittelten Relativposition des Antriebselements und/oder der ermittelten Relativposition des Drosselkörpers der Drosselanordnung ermittelt wird, allenfalls unter zusätzlicher Berücksichtigung eines zusätzlich ermittelten Temperaturwertes der Hydraulikflüssigkeit.

Hierdurch ist es möglich, die Liftanlage gemäss dem zweiten Aspekt der Erfindung im AUF-Fahrt-Betrieb und im AB-Fahrt-Betrieb präzise bezüglich der Fahrtgeschwindigkeit des Lift zu regeln, ohne dass hierzu die Ermittlung von Systemdrücken erforderlich ist, so dass ein kostengünstiger und besonders sicherer Betrieb möglich wird.

In einer bevorzugten Ausführungsform des Verfahrens wird beim Anheben des Lifts der durch den Drosselquerschnitt der Drosselanordnung geförderte Volumenstrom von Hydraulikflüssigkeit dadurch verändert, dass mit der Steuereinheit des Liftregelventils ein grösserer oder kleinerer Teil des von der Hydraulikpumpe geförderten Volumenstromes in den Tank abgesteuert wird. Auf diese Weise wird die Verwendung von günstigen Konstantpumpen möglich und die gesamte Regelung erfolgt über das Liftregelventil.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Schnitt durch ein erfindungsgemässes Liftregelventil in einer ersten Betriebssituation;
Fig. 2 einen Schnitt durch das Liftregelventil gemäss Fig. 1 in einer zweiten Betriebssituation; und
Fig. 3 ein Hydraulikschema einer Liftanlage mit dem Liftregelventil gemäss den vorangehenden Figuren.

### WEGE ZUR AUSFÜHRUNG DER ERFINDUNG

Fig. 1 zeigt einen Schnitt durch ein erfindungsgemässes Liftregelventil in einem stromlosen Ruhezustand des Liftregelventils. Wie zu erkennen ist, weist das Liftregelventil ein massives Metallgehäuse 3 auf, innerhalb welchem durch Einsetzen verschiedener Funktionseinheiten von aussen her ein hydraulisch betätigbares 3/4-Wege-Hauptventil 14, ein elektrisch betätigbares Vorsteuerventil 15 für das Hauptventil 14, ein Druckbegrenzungsventil 18, ein entriegelbares Rückschlagventil 22 sowie ein Umschaltventil 8 für das Rückschlagventil 22 gebildet sind. Das Rückschlagventil 22 bildet zusammen mit dem Umschaltventil 8 eine anspruchsgemässe Anordnung zur Bereitstellung eines veränderbaren Drosselquerschnitts für einen mit dem Liftregelventil zu regelnden Hydraulikflüssigkeitsstrom für einen hydraulischen Liftantrieb.

Das Hauptventil 14 ist als stetig wirkendes Schieberventil ausgebildet, mit einem Kolbenschieber 17, der an seinem linken Ende einen Steuerölraum 25 begrenzt und an diesem Ende zusammen mit einer Steuerkante des Gehäuses 3 eine in Abhängigkeit von der Kolbenschieberstellung veränderbare Drosselstelle 16 bildet. An seinem rechten Ende begrenzt der Kolbenschieber 17 einen Federraum 27, in welchem eine Rückstellfeder 26 angeordnet ist, welche den Kolbenschieber 17 bei drucklosem Steuerölraum 25 nach links in eine Grundposition schiebt. Der Federraum 27 ist über einen Teil seiner axialen Erstreckung und an seinem dem Kolbenschieber 17 abgewandten Ende von einer Drosselhülse 28 begrenzt, welche diesen Raum 27 über eine durch sie gebildete Drosselstelle zum zweiten Anschluss 12 (Tankanschluss) hin druckentlastet. Innerhalb des Kolbenschiebers 17 ist weiter eine zentrale Bohrung 30 mit einem Rückschlagventil 31 angeordnet, über welche Öl von einer radialen Nut 32 am Umfang des Kolbenschiebers 17 in den Federraum 27 geleitet werden kann.

Das Vorsteuerventil 15 zur Ansteuerung des Hauptventils 14 ist als stetig wirkendes Sitzventil ausgebildet, welches im dargestellten stromlosen Zustand in Richtung seiner bestimmungsgemässen Durchströmungsrichtung ein Rückschlagventil bildet.

Das Hauptventil 14 und das zugehörige Vorsteuerventil 15 bilden die anspruchsgemässe Steuereinheit des Liftregelventils.

Das entriegelbare Rückschlagventil 22 ist in sitzbauweise ausgebildet, mit einem im Gehäuse 3 entgegen der Kraft einer Feder 23 (die anspruchsgemässe erste Kraft) verschiebbaren Drosselkörper 2 und einem fest im Gehäuse 3 angeordneten Ventilsitzkörper 9. Der zwischen Drosselkörper 2 und Ventilsitzkörper 9 gebildete Drosselquerschnitt 1 ist in einer Grundposition bei nicht-ausgelenktem Drosselkörper 2 fluiddicht geschlossen und durch Auslenkung des Drosselkörpers 2 aus der Grundposition in Abhängigkeit von der Position des Drosselkörpers 2 veränderbar.

Der Drosselkörper 2 bildet im vorliegenden Fall gleichzeitig auch das anspruchsgemässe Antriebselement 4, indem er axiale Flächen aufweist, die in direktem Kontakt mit einem anspruchsgemässen ersten Fluidraum 5, einem anspruchsgemässen zweiten Fluidraum 6 und einem anspruchsgemässen dritten Fluidraum 7 stehen, so dass infolge von Fluiddrücken in diesen Fluidräumen 5, 6, 7 entsprechende anspruchsgemässe zweite, dritte und vierte Kräfte in und entgegen der Kraftrichtung der Feder 23 auf den Drosselkörper 2 ausgeübt werden können. Übersteigt die Summe dieser zweiten, dritten und vierten Kräfte die Kraft der Feder 23 in entgegengesetzter Richtung, so wird der Drosselkörper 2 vom Ventilsitzkörper 9 abgehoben und der Drosselquerschnitt 1 wird soweit geöffnet, dass ein Gleichgewicht zwischen der Federkraft und der Summe der zweiten, dritten und vierten Kräfte in Richtung entgegen der Federkraft vorliegt. Bei der vorliegenden Anordnung sind die Verhältnisse der axialen Flächen des Drosselkörpers 2, 4 so gewählt, dass sich die zweite, die dritte und die vierte Kraft bei identischem Fluiddruck im ersten, zweiten und dritten Fluidraum 5, 6, 7 gegenseitig aufheben. Wie weiter zu erkennen ist, ist der Drosselkörper 2 an seinem rechten Ende mit einem Positionssensor 10 gekoppelt, mit welchem seine Position im Gehäuse 3 in Form von elektrischen Signalen ermittelt werden kann, zur Ermittlung des im Betrieb durch den Drosselquerschnitt 1 des Drosselventils 22 strömenden Volumenstromes von Hydraulikfluid.

Das Umschaltventil 8, welches als anspruchsgemässe Umschaltanordnung zum Umschalten des Rückschlagventils 22 dient, ist als schaltendes 3/2-Wegeventil in Schieberbauweise ausgebildet und befindet sich in der in Fig. 1 dargestellten Situation in einer Stellung, in welcher es den zweiten Fluidraum 6 und den dritten Fluidraum 7 fluidisch miteinander verbindet und diese vom ersten Fluidraum 5 trennt. Hierdurch lässt sich der Drosselquerschnitt 1 des Rückschlagventils 22 nur öffnen, wenn im ersten Fluidraum 5 ein Fluiddruck erzeugt wird, welcher den Fluiddruck im zweiten 6 und im dritten Fluidraum 7 übersteigt und zudem zusätzlich gross genug ist, um die Kraft der Feder 23 in der Grundposition zu überwinden.

Wie zu erkennen ist, ist der Kolbenschieber des Umschaltventils 8 durch eine Feder derartig belastet, so dass er bei Abwesenheit grösserer in Richtung entgegen der Federkraft wirkender Kräfte in der dargestellten Position gehalten wird. Diese Feder ist in einem Federraum 24 angeordnet, welcher über eine Drosselstelle im Kolbenschieber mit dem zweiten 6 und dritten Fluidraum 7 fluidisch in Verbindung steht. Weiter steht der Federraum 24 fluidisch in Kontakt mit der Stirnseite der Drosselhülse 28 des Hauptventils 14, an welcher sich eine zentrale Druckentlastungsöffnung 19 zur Druckentlastung des Federraumes 24 befindet, welche in der in Fig. 1 dargestellten Betriebssituation von einer federbelasteten Kugel fluiddicht verschlossen ist, so dass der Federraum 24 in dieser Betriebssituation nicht druckentlastet ist. Der Kolbenschieber 17 des Hauptventils 14 weist an seinem rechten Ende einen Betätigungsstift 29 auf, mittels welchem er in einer vollständig ausgesteuerten Position die Druckentlastungsöffnung 19 durch Ausheben der federbelasteten Kugel aus ihrem Sitz öffnen kann und dadurch den Federraum 24 des Umschaltventils 8 mit dem Federraum 27 des Hauptventils 14 fluidisch verbinden kann.

Wie weiter insbesondere in Zusammenschau mit Fig. 3 zu erkennen ist, welche das Hydraulikschema einer mit diesem Liftregelventil gebildeten hydraulische Liftanlage zeigt, ist der erste Fluidraum 5, welcher auf der anspruchsgemäsen ersten Seite des Drosselquerschnitts 1 des Rückschlagventils 22 angeordnet ist, über das Hauptventil 14 wahlweise mit einem ersten Anschluss 11 für eine von einer Hydraulikpumpe 33 kommende Zuleitung für Hydraulikflüssigkeit und mit einem zweiten Anschluss 12 für eine Rückleitung von Hydraulikflüssigkeit in einen Tank 34 verbindbar. Der zweite Fluidraum 6, welcher auf der anspruchsgemässen zweiten Seite des Drosselquerschnitts 1 des Rückschlagventils 22 angeordnet ist, ist permanent mit einem dritten Anschluss 13 für eine zu einem Hydraulikantrieb 35 einer Liftanlage führende Hydraulikleitung und mit der Zulaufseite des Vorsteuerventils 15 verbunden. In der dargestellten Grundstellung ist der Drosselspalt 1 vollständig geschlossen, so dass der erste 5 und der zweite Fluidraum 6 über diesen fluidisch voneinander getrennt sind.

Das Druckbegrenzungsventil 18 befindet sich in der vom Vorsteuerventil 15 kommenden Zuführung für das Steueröl zum Steuerölraum 25 des Hauptventils 14 und ist derartig ausgebildet, dass bei Übersteigen eines bestimmten Fluiddruckes am ersten Anschluss 11 diese Zuführung mit dem zweiten Anschluss 12 für den Tank verbunden wird und dadurch der Steueröldruck zusammenbricht.

Wird nun, wie in Fig. 3 dargestellt, ausgehend von der in Fig. 1 dargestellten Schaltsituation des Liftregelventils der ersten Anschluss 11 mittels einer Hydraulikpumpe 33 mit Hydrauliköl gespeist und der zweite Anschluss mit einem Hydrauliköltank 34 verbunden, aus welchem die Hydraulikpumpe 33 fördert, so wird das Öl durch den hohlen Hauptschieber 17 des Hauptventils 14 zum zweiten Anschluss 12 und zurück zum Tank 34 geleitet, wobei sich im Innern des Schiebers 17 ein Umlaufdruck einstellt. Dieser Umlaufdruck dringt über Spalten in den ersten Fluidraum 5 ein. Durch den am dritten Anschluss 13 des Liftregelventils angeschlossenen Hydraulikantrieb 35 einer Liftanlage, auf welchem das Gewicht des Lifts lastet, ist der Fluiddruck im zweiten 6 und im dritten Fluidraum 7 grösser als der Umlaufdruck, so dass der Drosselquerschnitt 1 des Ventils 22 geschlossen bleibt.

Wird nun durch ein Öffnen des Vorsteuerventils 15 der am dritten Anschluss 13 bzw. im zweiten Fluidraum 6 vorliegende Druck zumindest teilweise in den Steuerölraum 25 des Hauptventils 14 geführt und dieses dadurch angesteuert, so wird der Hauptschieber 17 des Ventils 14 nach rechts verschoben, wodurch der Abgang zum Tank verschlossen und der erste Anschluss 11 mit dem ersten Fluidraum 5 verbunden wird. Gleichzeitig wird mit zunehmender Auslenkung des Hauptschiebers 17 der Drosselquerschnitt der veränderbaren Drosselstelle 16 vergrössert, über welchen ein Teil des Steuerölstromes für das Hauptventil 14 zum zweiten Anschluss 12 und in den Tank 34 geleitet wird. Hierdurch muss für eine zunehmende Auslenkung des Kolbenschiebers 17 des Hauptventils 14 das Vorsteuerventil 15 überproportional geöffnet werden, so dass sich eine feinfühlige Einstellbarkeit des Hauptventils 14 ergibt.

Sobald der Druck nun im ersten Fluidraum 5 den Fluiddruck im zweiten Fluidraum 6 überschritten hat und zudem auch die Kraft der Feder 23 neutralisiert hat, wird der Drosselkörper 2 nach rechts ausgelenkt. Der Drosselquerschnitt 1 öffnet sich und Hydrauliköl strömt unter Druck vom ersten Anschluss 11 zum dritten Anschluss 13 und von dort zum hydraulischen Liftantrieb 35, im vorliegenden Fall ein einseitig wirkender Hydraulikzylinder. Dieser Zustand entspricht dem AUF-Fahrt-Betrieb des Liftregelventils. Dabei ist die Position des Drosselkörpers 2 über den Sensor 10 als elektrisches Positionssignal für eine elektronische Steuerung (nicht gezeigt) abgreifbar und steht so für eine Ermittlung des durch den Drosselquerschnitt strömenden Volumenstromes Hydrauliköl zur Verfügung, ohne dass es hierzu einer Ermittlung von Druckwerten bedarf.

Das Umschaltventil 8 verbleibt beim AUF-Fahrt-Betrieb in seiner Position, da der Federraum 24 auf der rechten Seite seines Kolbenschiebers, welcher in dieser Betriebssituation nicht druckentlastet ist, über eine Drosselstelle im Kolbenschieber mit dem zweiten 6 und dritten Fluidraum 7 fluidisch in Verbindung steht und dessen Feder den geringen Überdruck im ersten Fluidraum 5 gegenüber den Drücken im zweiten 6 und dritten Fluidraum 7 bzw. im Federraum 24 ausgleicht.

Wird das Vorsteuerventil 15 wieder geschlossen, so baut sich der Druck im Steuerölraum 25 des Hauptventils 14 über die Drosselstelle 16 ab und der Schieber 17 des Hauptventils 14 wird von der Feder 26 wieder in die in Fig. 1 gezeigte Ausgangslage zurückgeschoben.

Für eine Umstellung des Liftregelventils in die in Fig. 2 gezeigte Situation, welche das Liftregelventil im AB-Fahrt-Betrieb zeigt, muss der Schieber 17 des Hauptventils 14, wie zu erkennen ist, in eine vollständig nach rechts ausgelenkte Position gebracht werden.

Dies ist allerdings nur möglich, wenn der erste Anschluss 11 drucklos ist, also dieser nicht an eine laufende Hydraulikpumpe 33 angeschlossen ist, da ansonsten spätestens bei einer Kolbenschieberprosition, in welcher die Umfangsnut 32 mit dem Ringraum, in welchen der ersten Anschluss 11 mündet, in Überdeckung gerät, der Federraum 27 des Hauptventils 14 unter Druck gesetzt würde und dadurch eine weitere Auslenkung nach rechts des Kolbenschiebers 17 hydraulisch verhindert würde.

Wird nun bei drucklosem ersten Anschluss 11 und unter Druck stehendem dritten Anschluss 13 das Vorsteuerventil 15 vollständig geöffnet, so kann der Steueröldruck den Kolbenschieber 17 des Hauptventils 14 bis in die in Fig. 2 dargestellte Position nach rechts verschieben, wobei dieser die federbelastete Kugel, welche die Entlastungsöffnung 19 fluiddicht verschliesst, mit seinem Betätigungsstift 29 aus ihrem Sitz hebt. Dadurch wird der erste Fluidraum 5 direkt über das Hauptventil 14 und der Federraum 24 des Umschaltventils 8 indirekt über die Entlastungsöffnung 19 und die Drosselhülse 28 mit dem zweiten Anschluss 12 und dem Tank 34 verbunden und dadurch druckentlastet. In der Folge reicht der Fluiddruck im zweiten Fluidraum 6 in Verbindung mit den axialen Flächen des Kolbenschiebers des Umschaltventils 8, auf welche er wirkt, aus, um diesen Kolbenschieber entgegen der Federkraft nach rechts auszulenken. Dabei erhöht sich nach dem Abheben des Kolbenschiebers des Umschaltventils 8 aus seinem Sitz sich der Druck im ersten Fluidraum 5, welcher auf die Stirnseite des Kolbenschiebers wirkt und dann zusätzlich hilft, diesen vollständig nach rechts in die dargestellte Position auszulenken. In der Folge wird der erste Fluidraum 5 mit dem dritten Fluidraum 7 verbunden, während der zweite Fluidraum 6 von diesen getrennt wird. Durch das Verbinden des dritten Fluidraumes 7 mit dem ersten Fluidraum 5 reicht nun der Fluidruck im zweiten Fluidraum 6, welcher axial lediglich auf eine kreisringförmige Fläche des Drosselkörpers 2 wirkt, in Verbindung mit dem Fluiddruck im ersten Fluidraum 5, welcher auf die Stirnseite des Drosselkörpers 2 wirkt, aus, um den Drosselkörper 2 aus der Grundposition heraus nach rechts zu bewegen und dadurch den Drosselquerschnitt 1 zu öffnen. In der Folge strömt die Hydraulikflüssigkeit vom zweiten Fluidraum 6 über den Drosselquerschnitt 1 in den ersten Fluidraum 5 und von dort aus über das Hauptventil 14 und den zweiten Anschluss 12 in den Tank 34. Dieser Zustand entspricht dem AB-Fahrt-Betrieb des Liftregelventils, wobei auch hier, wie schon beim zuvor geschilderten AUF-Fahrt-Betrieb, die Position des Drosselkörpers 2 über den Sensor 10 als elektrisches Positionssignal für eine elektronische Steuerung (nicht gezeigt) abgreifbar ist und so für eine Ermittlung des nun in umgekehrter Richtung durch den Drosselquerschnitt 1 strömenden Volumenstromes Hydrauliköl zur Verfügung steht, wiederum ohne dass es hierzu einer Ermittlung von Systemdrücken bedarf.

Wird das Vorsteuerventil 15 wieder geschlossen, so baut sich der Druck im Steuerölraum 25 des Hauptventils 14 über die Drosselstelle 16 ab und der Schieber 17 des Hauptventils 14 wird von der Feder 26 wieder in die in Fig. 1 gezeigte Ausgangslage zurückgeschoben. In der Folge wird die Entlastungsöffnung 19 wieder durch die federbelastete Kugel verschlossen und es baut sich im Federraum 24 des Umschaltventils 8 ein Fluiddruck auf, welcher dazu führt, dass der Kolbenschieber des Umschaltventils 8 nach links zurück in die in Fig. 1 gezeigte Position gedrückt wird, wobei es den zweiten 6 und den dritten Fluidraum 7 miteinander verbindet und den ersten Fluidraum 5 von diesen trennt. Dies führt dazu, dass der Druck im Federraum 7 des Rückschlagventils 22 ansteigt und den Drosselkörper 2 nach links in die Grundstellung verschiebt, in welcher dieser fluiddicht am Ventilsitzkörper 9 anliegt und das Liftregelventil wieder vollständig den in Fig. 1 gezeigten Ruhezustand aufweist. In diesem Zustand ruht bei der in Fig. 3 dargestellten Liftanlage der Kolben des Liftantriebs 35 hydraulisch auf dem Rückschlagventil 22, dem Vorsteuerventil 15 und dem Umschaltventil 8.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Liftregelventil mit einer Anordnung zur Bereitstellung eines veränderbaren Drosselquerschnitts für einen Fluidstrom, insbesondere für einen Flüssigkeitsstrom,
die Anordnung umfassend
eine Drosselanordnung (20) mit einem durch Bewegung eines Drosselkörpers (2) veränderbaren Drosselquerschnitt (1),
eine Antriebsanordnung (21) mit einem beweglich in einem Gehäuse (3) angeordneten Antriebselement (4), welches mit dem Drosselkörper (2) der Drosselanordnung gekoppelt ist zur Veränderung des Drosselquerschnitts (1) in Abhängigkeit von seiner Relativposition im Gehäuse (3),
wobei die Anordnung derartig ausgebildet ist,
dass das Antriebselement (4) permanent mit einer ersten Federkraft beaufschlagt ist oder mit einer ersten Federkraft beaufschlagbar ist, welche auf das Antriebselement (4) in einer ersten Richtung von dessen Bewegbarkeit einwirkt und das Antriebselement (4) bei Abwesenheit mindestens gleich grosser, in einer zweiten, zur ersten Richtung entgegen gesetzten Richtung auf das Antriebselement (4) einwirkender Kräfte in einer Grundposition im Gehäuse (3) positioniert,
dass infolge eines Druckes eines Fluids in einem ersten Fluidraum (5) der Anordnung, welcher mit einer ersten Seite des Drosselquerschnitts fluidisch verbunden oder verbindbar ist, das Antriebselement (4) mit einer in der zweiten Richtung wirkenden zweiten Kraft beaufschlagbar ist,
dass infolge eines Druckes eines Fluids in einem zweiten Fluidraum (6) der Anordnung, welcher mit der zweiten Seite des Drosselquerschnitts fluidisch verbunden oder verbindbar ist, das Antriebselement (4) mit einer in der zweiten Richtung wirkenden dritten Kraft beaufschlagbar ist,
dass infolge eines Druckes eines Fluids in einem dritten Fluidraum (7) der Anordnung das Antriebselement (4) mit einer in der ersten Richtung wirkenden vierten Kraft beaufschlagbar ist,
so dass das Antriebselement (4) für den Fall, dass keine weiteren Kräfte in der ersten oder der zweiten Richtung auf das Antriebselement (4) einwirken und die Summe aus der zweiten, der dritten und der vierten Kraft eine resultierende Kraft ist, welche in der zweiten Richtung wirkt und die in der Grundposition auf das Antriebselement (4) in der ersten Richtung einwirkende erste Federkraft übersteigt, aus der Grundposition heraus bewegt wird, bis ein Kräftegleichgewicht zwischen der in der jeweiligen Relativposition des Antriebselements (4) auf dieses einwirkenden ersten Federkraft und der resultierenden Kraft eintritt oder eine maximale Bewegungsposition erreicht ist,
und wobei die Anordnung weiter umfasst
eine Umschaltanordnung (8), mittels welcher wahlweise entweder der erste Fluidraum (5) und der dritte Fluidraum (7) fluidisch miteinander verbindbar sind oder der zweite Fluidraum (6) und der dritte Fluidraum (7),
wobei das Liftregelventil einen ersten Anschluss (11) für eine von einer Hydraulikpumpe kommende Zuleitung für Hydraulikflüssigkeit, einen zweiten Anschluss (12) für eine Rückleitung von Hydraulikflüssigkeit in einen Tank und einen dritten Anschluss (13) für eine zu einem Hydraulikantrieb einer Liftanlage führende Hydraulikleitung aufweist sowie eine Steueranordnung (14, 15), welche derartig ausgebildet ist, dass der erste Fluidraum (5) der Anordnung und die erste Seite des Drosselquerschnitts (1) fluidisch wahlweise mit dem ersten Anschluss (11) oder mit dem zweiten Anschluss (12) verbindbar sind, und wobei der zweite Fluidraum (6) der Anordnung und die zweite Seite des Drosselquerschnitts (1) mit dem dritten Anschluss (13) verbunden oder verbindbar sind.

2. Liftregelventil nach Anspruch 1, wobei die Anordnung zur Bereitstellung des veränderbaren Drosselquerschnitts derartig ausgestaltet ist, dass der Drosselquerschnitt (1) der Drosselanordnung bei in der Grundposition angeordnetem Antriebselement (4) vollständig geschlossen ist.

3. Liftregelventil nach einem der vorangehenden Ansprüche, wobei die Anordnung zur Bereitstellung des veränderbaren Drosselquerschnitts Mittel zur Ermittlung der Öffnung des Drosselquerschnitts (1) der Drosselanordnung, der Relativposition des Antriebselements (4) im Gehäuse (3) und/oder der Relativposition des Drosselkörpers (2) der Drosselanordnung umfasst, insbesondere Sensoren (10), mit denen die Relativpositionen des Antriebselements (4) und/oder des Drosselkörpers (2) in elektrische Signale umwandelbar sind.

4. Liftregelventil nach einem der vorangehenden Ansprüche, wobei die Anordnung zur Bereitstellung des veränderbaren Drosselquerschnitts derartig ausgebildet ist, dass die zweite und die dritte Kraft bei identischen Fluiddrücken im ersten Fluidraum (5) und im zweiten Fluidraum (6) im Wesentlichen gleich gross sind.

5. Liftregelventil nach einem der vorangehenden Ansprüche, wobei die Anordnung zur Bereitstellung des veränderbaren Drosselquerschnitts derartig ausgebildet ist, dass sich bei identischen Fluiddrücken im ersten, zweiten und dritten Fluidraum (5, 6, 7) die zweite, dritte und vierte Kraft im Wesentlichen gegenseitig aufheben.

6. Liftregelventil nach einem der vorangehenden Ansprüche, wobei die Anordnung zur Bereitstellung des veränderbaren Drosselquerschnitts derartig ausgebildet ist, dass das Antriebselement (4) axiale Flächen aufweist, die zur Erzeugung der zweiten, dritten und vierten Kraft jeweils mit dem ersten, dem zweiten und dem dritten Fluidraum (5, 6, 7) fluidisch in Verbindung stehen.

7. Liftregelventil nach einem der vorangehenden Ansprüche, wobei die Anordnung zur Bereitstellung des veränderbaren Drosselquerschnitts derartig ausgebildet ist, dass die Drosselanordnung als Sitzventil ausgebildet ist.

8. Liftregelventil nach einem der vorangehenden Ansprüche, wobei die Anordnung zur Bereitstellung des veränderbaren Drosselquerschnitts derartig ausgebildet ist, dass das Antriebselement (4) der Antriebsanordnung und der Drosselkörper (2) der Drosselanordnung von einem gemeinsamen Bauteil gebildet sind.

9. Liftregelventil nach einem der vorangehenden Ansprüche, wobei das Liftregelventil derartig ausgebildet ist, dass im bestimmungsgemässen Betrieb bei einem Verbinden des ersten Fluidraums (5) und der ersten Seite des Drosselquerschnitts mit dem ersten Anschluss (11) automatisch ein Verbinden des zweiten Fluidraumes (6) mit dem dritten Fluidraum (7) durch die Umschaltanordnung (8) erfolgt und bei einem bei einem Verbinden des ersten Fluidraums (5) und der ersten Seite des Drosselquerschnitts mit dem zweiten Anschluss (12) automatisch ein Verbinden des ersten Fluidraumes (5) mit dem dritten Fluidraum (7) durch die Umschaltanordnung (8) erfolgt.

10. Liftregelventil nach einem der vorangehenden Ansprüche, wobei die Steueranordnung (14) zur Ermöglichung des wahlweisen Verbindens der ersten Seite des Drosselquerschnitts (1) mit dem ersten Anschluss (11) oder mit dem zweiten Anschluss (12) ein insbesondere stetig wirkendes, insbesondere hydraulisch betätigbares Hauptventil (14) aufweist, welches insbesondere in Kolbenschieberbauweise ausgeführt ist.

11. Liftregelventil nach einem der vorangehenden Ansprüche, wobei ein Ventil (18) vorhanden ist, welches die Fluidzuführung zum hydraulischen Antrieb des Hauptventils (14) bei Erreichen eines bestimmten Druckes am ersten Anschluss (11) mit dem zweiten Anschluss (12) verbindet.

12. Liftregelventil nach einem der vorangehenden Ansprüche, wobei das Liftregelventil ein elektrisch betätigbares Vorsteuerventil (15) für das hydraulisch betätigbare Hauptventil (14) umfasst, mittels welchem der hydraulische Antrieb des Hauptventils (14) wahlweise mit der zweiten Seite des Drosselquerschnitts (1) und/oder mit dem zweiten Fluidraum (6) fluidisch verbindbar ist oder fluidisch von diesen trennbar ist, zur Betätigung des Hauptventils (14).

13. Liftregelventil nach Anspruch 12, wobei die fluidische Verbindung zwischen dem Vorsteuerventil (15) und dem hydraulischen Antrieb des Hauptventils (14) eine zum zweiten Anschluss (12) führende Drosselstelle (16) aufweist.

14. Liftregelventil nach Anspruch 13, wobei die Drosselstelle (16) einen in Abhängigkeit von der Ventilstellung des Hauptventils (14), insbesondere bei in Kolbenschieberbauweise ausgeführtem Hauptventil (14) in Abhängigkeit von der Position des Kolbenschiebers (17) veränderbaren Drosselquerschnitt aufweist, welcher insbesondere bei in Kolbenschieberbauweise ausgeführtem Hauptventil (14) zwischen dem Kolbenschieber (17) des Hauptventils (14) und einem feststehenden Bauteil des Hauptventils (14) gebildet wird.

15. Liftregelventil nach einem der vorangehenden Ansprüche, wobei die Steueranordnung (14, 15) derartig ausgebildet ist, dass bei am ersten Anschluss (11) unter Druck anstehender Hydraulikflüssigkeit ein Verbinden der ersten Seite des Drosselquerschnitts (1) der Drosselanordnung und/oder des ersten Fluidraumes (5) mit dem zweiten Anschluss (12) nicht möglich ist.

16. Liftregelventil nach einem der vorangehenden Ansprüche, wobei die Umschaltanordnung (8) ein hydraulisch betätigbares Umschaltventil (8) aufweist, welches bei bestimmungsgemässem Betrieb durch ein Öffnen bzw. Schliessen einer Druckentlastungsöffnung (19) schaltbar ist und wobei die Steueranordnung (14, 15) derartig ausgebildet ist, dass sie beim Verbinden der ersten Seite des Drosselquerschnitts (1) der Drosselanordnung und/oder des ersten Fluidraumes (5) mit dem zweiten Anschluss (12) die Druckentlastungsöffnung (19) des Umschaltventils (8) öffnet.

17. Liftregelventil nach einem der vorangehenden Ansprüche, wobei das Liftregelventil derartig ausgebildet ist, dass die für die Betätigung von dessen hydraulisch betätigbaren Ventilen (8, 14) benötigte Betätigungsenergie der im Betrieb im Liftregelventil geführten Hydraulikflüssigkeit entnehmbar ist.

18. Hydraulische Liftanlage mit einem Liftregelventil nach einem der vorangehenden Ansprüche, wobei die Liftanlage eine mit dem ersten Anschluss (11) des Liftregelventils verbundene oder verbindbare Hydraulikpumpe (33), einen mit dem zweiten Anschluss (12) des Liftregelventils verbundenen oder verbindbaren Tank (34) und einen mit dem dritten Anschluss (13) des Liftregelventils verbundenen oder verbindbaren Hydraulikantrieb (35), insbesondere Hydraulikzylinder, mit welchem ein Lift der Liftanlage antreibbar ist, aufweist.

19. Liftanlage nach Anspruch 18, wobei das Liftregelventil mit Mitteln (10) zur Ermittlung der Öffnung des Drosselquerschnitts (1) der Drosselanordnung, der Relativposition des Antriebselements (4) und/oder der Relativposition des Drosselkörpers (2) der Drosselanordnung ausgebildet ist, und wobei die Liftanlage weiter eine Steuerung für den Fahrbetrieb des Lifts umfasst, welche derartig mit diesen Mitteln (10) verbunden und ausgestaltet ist, dass sie im Betrieb über diese Mittel (10) Informationen über die Öffnung des Drosselquerschnitts (1), die Relativposition des Antriebselements (4) und/oder die Relativposition des Drosselkörpers (2) erhalten kann und diese bei der Steuerung bzw. Regelung des Fahrbetriebes eines Lifts der Liftanlage berücksichtigen kann, insbesondere als Parameter, welcher den Hydraulikflüssigkeitsstrom, der den Drosselquerschnitt (1) der Drosselanordnung durchströmt, und insbesondere die damit verbundene Fahrtgeschwindigkeit des Lifts repräsentiert.

20. Verfahren zum Betrieb einer Liftanlage nach einem der Ansprüche 18 bis 19, umfassend die Schritte
Anheben eines Lifts der Liftanlage durch Förderung eines Volumenstromes von Hydraulikflüssigkeit von der Hydraulikpumpe (33) zum Hydraulikantrieb (35) des Lifts, wobei die Hydraulikflüssigkeit den Drosselquerschnitt (1) der Drosselanordnung von der ersten Seite des Drosselquerschnitt (1) zur zweiten Seite des Drosselquerschnitts (1) durchströmt und der zweite Fluidraum (6) und der dritte Fluidraum (7) fluidisch miteinander und mit der zweiten Seite des Drosselquerschnitts (1) verbunden sind, während die erste Seite des Drosselquerschnitts (1) fluidisch mit dem ersten Fluidraum (5) verbunden ist
oder
Absenken eines Lifts der Liftanlage durch Förderung eines Volumenstromes von Hydraulikflüssigkeit vom Hydraulikantrieb (33) des Lifts in den Tank (34), wobei die Hydraulikflüssigkeit den Drosselquerschnitt (1) der Drosselanordnung von der zweiten Seite des Drosselquerschnitt (1) zur ersten Seite des Drosselquerschnitts (1) durchströmt und der erste Fluidraum (5) und der dritte Fluidraum (7) fluidisch miteinander und mit der ersten Seite des Drosselquerschnitts (1) verbunden sind, während die zweite Seite des Drosselquerschnitts (1) fluidisch mit dem zweiten Fluidraum (6) verbunden ist;
Ermitteln der Öffnung des Drosselquerschnitts (1) der Drosselanordnung, der Relativposition des Antriebselements (4) der Antriebsanordnung und/oder der Relativposition des Drosselkörpers (2) der Drosselanordnung während der Förderung des Volumenstromes von Hydraulikflüssigkeit durch den Drosselquerschnitt;
Vergleichen der ermittelten Öffnung des Drosselquerschnitts (1), der ermittelten Relativposition des Antriebselements (4), der ermittelten Relativposition des Drosselkörpers (2) der Drosselanordnung und/oder eines aus einem oder mehreren dieser ermittelten Grössen errechneten Wertes mit einem Sollwert; und
Verändern des Volumenstromes der durch den Drosselquerschnitt (1) geförderten Hydraulikflüssigkeit bei Feststellung einer Abweichung vom Sollwert derart, dass sich die Öffnung des Drosselquerschnitts (1), die Relativposition des Antriebselements (4) die Relativposition des Drosselkörpers (2) und/oder der errechnete Wert dem Sollwert annähert.

21. Verfahren nach Anspruch 20, wobei beim Anheben des Lifts der durch den Drosselquerschnitt (1) der Drosselanordnung geförderte Volumenstrom von Hydraulikflüssigkeit dadurch verändert wird, dass mit der Steuereinheit (14, 15) des Liftregelventils ein grösserer oder kleinerer Teil des von der Hydraulikpumpe (33) geförderten Volumenstromes in den Tank (34) abgesteuert wird.

22. Verfahren nach einem der Ansprüche 20 bis 21, wobei der durch den Drosselquerschnitt (1) geförderte Volumenstrom von Hydraulikflüssigkeit mittels eines Algorithmus ausschliesslich aus der ermittelten Öffnung des Drosselquerschnitts (1), der ermittelten Relativposition des Antriebselements (4) und/oder der ermittelten Relativposition des Drosselkörpers (2) der Drosselanordnung, allenfalls unter zusätzlicher Berücksichtigung eines ebenfalls ermittelten Temperaturwertes der Hydraulikflüssigkeit, ermittelt wird.

## Claims

1. Lift control valve with an arrangement for providing a variable throttle cross-section for a fluid flow, particularly for a liquid flow, the arrangement comprising
a throttle arrangement (20) with a throttle cross-section (1) which can be varied by a motion of a throttle body (2),
an actuation arrangement (21) with an actuation element (4) which is movable inside a casing (3), being coupled to the throttle body (2) of the throttle arrangement in order to vary the throttle cross-section (1) depending on its relative position inside the casing (3), wherein the arrangement is formed such
that the actuation element (4) is permanently acted upon by a first spring force or can be acted upon by a first spring force which acts upon the actuation element (4) in a first direction of its mobility and positions the actuation element (4) in a base position in the casing (3) in the absence of at least equal forces acting upon the actuation element (4) in a second direction which is opposed to the first direction,
that as a result of a pressure of a fluid in a first fluid chamber (5) of the arrangement, which is fluid-connected or fluid-connectable to a first side of the throttle cross-section, the actuation element (4) can be acted upon with a second force acting in the second direction,
that as a result of a pressure of a fluid in a second fluid chamber (6) of the arrangement, which is fluid-connected or fluid-connectable to the second side of the throttle cross-section, the actuation element (4) can be acted upon with a third force acting in the second direction,
that as a result of a pressure of a fluid in a third fluid chamber (7) of the arrangement, the actuation element (4) can be acted upon with a fourth force acting in the first direction,
such that the actuation element (4), in case no further forces act upon the actuation element (4) in the first or the second direction and the sum of the second, the third and the fourth force is a resulting force which acts in the second direction and which is higher than the first spring force acting upon the actuation element (4) in the base position in the first direction, is moved away from the base position until a balance of forces between first spring force acting upon the actuation element (4) in its corresponding relative position and the resulting force is reached or a maximum motion position is reached,
and wherein the arrangement further comprises a switching arrangement (8) by means of which optionally either the first fluid chamber (5) and the third fluid chamber (7) or the second fluid chamber (6) and the third fluid chamber (7) are fluid-connectable,
wherein the lift control valve has a first connecting port (11) for an inlet line for hydraulic liquid coming from a hydraulic pump, a second connecting port (12) for conducting hydraulic liquid back into a tank and a third connecting port (13) for a hydraulic line leading to a hydraulic actuator of a lift installation as well as a control arrangement (14, 15) adapted such that the first fluid chamber (5) of the arrangement and the first side of the throttle cross-section (1) are fluid-connectable optionally with the first connecting port (11) or with the second connecting port (12), and wherein the second fluid chamber (6) of the arrangement and the second side of the throttle cross-section (1) are connected or are connectable with the third connecting port (13).

2. Lift control valve according to claim 1, wherein the arrangement for providing the variable throttle cross-section is formed in such a way that the throttle cross-section (1) of the throttle arrangement is entirely closed in case the actuation element (4) is arranged in the base position.

3. Lift control valve according to one of the preceding claims, wherein the arrangement for providing the variable throttle cross-section comprises means for determining the opening of the throttle cross-section (1) of the throttle arrangement, the relative position of the actuation element (4) in the casing (3) and/or the relative position of the throttle body (2) of the throttle arrangement, particularly sensors (10), by means of which the relative positions of the actuation element (4) and/or of the throttle body (2) can be converted in electric signals.

4. Lift control valve according to one of the preceding claims, wherein the arrangement for providing the variable throttle cross-section is formed in such a way that the second and the third force are substantially equal in the presence of identical fluid pressures in the first fluid chamber (5) and the second fluid chamber (6).

5. Lift control valve according to one of the preceding claims, wherein the arrangement for providing the variable throttle cross-section is formed in such a way that the second, third and fourth force cancel out in case of identical fluid pressures in the first, second and third fluid chamber (5, 6, 7).

6. Lift control valve according to one of the preceding claims, wherein the arrangement for providing the variable throttle cross-section is formed in such a way that the actuation element (4) has axial surfaces which are each fluid-connected with the first, the second and the third fluid chamber (5, 6, 7) in order to generate the second, the third and the fourth force.

7. Lift control valve according to one of the preceding claims, wherein the arrangement for providing the variable throttle cross-section is formed in such a way that the throttle arrangement is formed as a seat valve.

8. Lift control valve according to one of the preceding claims, wherein the arrangement for providing the variable throttle cross-section is formed in such a way that the actuation element (4) of the actuation arrangement and the throttle body (2) of the throttle arrangement are formed by a common component.

9. Lift control valve according to one of the preceding claims, wherein the lift control valve is formed in such a way that in the intended operation an automatic connection of the second fluid chamber (6) with the third fluid chamber (7) takes place by means of the switching arrangement (8) when the first fluid chamber (5) and the first side of the throttle cross-section are connected with the first connecting port (11) and an automatic connection of the first fluid chamber (5) with the third fluid chamber (7) takes place by means of the switching arrangement (8) when the first fluid chamber (5) and the first side of the throttle cross-section are connected with the second connecting port (12).

10. Lift control valve according to one of the preceding claims, wherein the control arrangement (14), for making it possible to optionally connect the first side of the throttle cross-section (1) with the first connecting port (11) or with the second connecting port (12), has a particularly continuously acting, particularly hydraulically actuated main valve (14), which in particular is executed in a piston slide way.

11. Lift control valve according to one of the preceding claims, wherein a valve (18) is present, which connects the fluid supply to the hydraulic actuator of the main valve (14) with the second connecting port (12) as soon as a certain pressure is reached at the first connecting port (11).

12. Lift control valve according to one of the preceding claims, wherein the lift control valve comprises a pilot valve (15) which can be actuated electrically for the main valve (14) which can be actuated hydraulically, by means of which the hydraulic actuator of the main valve (14) can be optionally fluid-connected with the second side of the throttle cross-section (1) and/or with the second fluid chamber (6) or can be fluid-disconnected therefrom, in order to actuate the main valve (14).

13. Lift control valve according to claim 12, wherein the fluid connection between the pilot valve (15) and the hydraulic actuator of the main valve (14) has a flow restriction (16) leading to the second connecting port (12).

14. Lift control valve according to claim 13, wherein the flow restriction (16) has a throttle cross-section which is changeable depending on the valve position of the main valve (14), particularly in case of a main valve (14) executed as a piston valve depending on the position of the piston (17), which is formed, particularly in case of a main valve (14) executed as a piston valve, between the piston (17) of the main valve (14) and a fixed component of the main valve (14).

15. Lift control valve according to one of the preceding claims, wherein the control arrangement (14, 15) is formed in such a way that in case of hydraulic liquid being under pressure at the first connecting port (11) a connecting of the first side of the throttle cross-section (1) of the throttle arrangement and/or of the first fluid chamber (5) with the second connecting port (12) is not possible.

16. Lift control valve according to one of the preceding claims, wherein the switching arrangement (8) has a switching valve (8) which can be actuated hydraulically, which in the intended operation can be switched by opening or closing, respectively, a pressure release opening (19) and wherein the control arrangement (14, 15) is formed in such a way that it opens the pressure release opening (19) of the switching valve (8) when the first side of the throttle cross-section (1) of the throttle arrangement and/or the first fluid chamber (5) are connected with the second connecting port (12).

17. Lift control valve according to one of the preceding claims, wherein the lift control valve is formed in such a way that the actuation energy required for actuating its hydraulic actuatable valves (8, 14) can be taken from the hydraulic liquid that is present in operation in the lift control valve.

18. Hydraulic lift installation with a lift control valve according to one of the preceding claims, wherein the lift installation has a hydraulic pump (33) which is connected or which can be connected with the first connecting port (11) of the lift control valve, a tank (34) which is connected or which can be connected with the second connecting port (12) of the lift control valve and a hydraulic actuator (35) which is connected or which can be connected with the third connecting port (13) of the lift control valve, particularly a hydraulic cylinder, by means of which a lift of the lift installation can be actuated.

19. Lift installation according to claim 18, wherein the lift control valve is formed with means (10) for determining the opening of the throttle cross-section (1) of the throttle arrangement, the relative position of the actuation element (4) and/or the relative position of the throttle body (2) of the throttle arrangement, and wherein the lift installation further comprises a controller for the driving operation of the lift, which is connected to these means and is adapted such that in operation it can receive information from these means (10) about the opening of the throttle cross-section (1), the relative position of the actuation element (4) and/or the relative position of the throttle body (2) and can consider these information during the controlling or regulating, respectively, of the driving operation of a lift of the lift installation, particularly as a parameter representing the hydraulic liquid flow flowing through the throttle cross-section (1) of the throttle arrangement, and particularly the driving speed of the lift associated thereto.

20. Method for operating a lift installation according to one of the claims 18 to 19, comprising the steps of
lifting a lift of the lift installation by conveying a volume of hydraulic liquid from the hydraulic pump (33) to the hydraulic actuator (35) of the lift, wherein the hydraulic liquid flows through the throttle cross-section (1) of the throttle arrangement from the first side of the throttle cross-section (1) to the second side of the throttle cross-section (1) and the second fluid chamber (6) and the third fluid chamber (7) are fluid-connected to each other and to the second side of the throttle cross-section (1) whereas the first side of the throttle cross-section (1) is fluid-connected with the first fluid chamber (5);
or
lowering a lift of the lift installation by conveying a volume of hydraulic liquid from the hydraulic actuator (33) of the lift into the tank (34), wherein the hydraulic liquid flows through the throttle cross-section (1) of the throttle arrangement from the second side of the throttle cross-section (1) to the first side of the throttle cross-section (1) and the first fluid chamber (5) and the third fluid chamber (7) are fluid-connected to each other and to the first side of the throttle cross-section (1) whereas the second side of the throttle cross-section (1) is fluid-connected with the second fluid chamber (6);
determining the opening of the throttle cross-section (1) of the throttle arrangement, the relative position of the actuation element (4) of the actuation arrangement and/or the relative position of the throttle body (2) of the throttle arrangement during the conveying of the volume of hydraulic liquid through the throttle cross-section;
comparing the determined opening of the throttle cross-section (1), the determined relative position of the actuation element (4), the determined relative position of the throttle body (2) of the throttle arrangement and/or a value calculated from one or more of these determined variables with a target value; and
changing the volume of the hydraulic liquid conveyed through the throttle cross-section (1) in case a deviation from the target value has been observed such that the opening of the throttle cross-section (1), the relative position of the actuation element (4), the relative position of the throttle body (2) and/or the calculated value converges with the target value.

21. Method according to claim 20, wherein during the lifting of the lift the volume of hydraulic liquid conveyed through the throttle cross-section (1) of the throttle arrangement is changed in such a way that a higher or lower part of the volume conveyed by the hydraulic pump (33) is redirected to the tank (34) by means of the controlling entity (14, 15) of the lift control valve.

22. Method according to one of the claims 20 to 21, wherein the volume of hydraulic liquid conveyed through the throttle cross-section (1) is determined by an algorithm solely from the determined opening of the throttle cross-section (1), the determined relative position of the actuation element (4) and/or the determined relative position of the throttle body (2) of the throttle arrangement optionally by additionally considering an also determined temperature value of the hydraulic liquid.

## Revendications

1. Soupape de régulation d'ascenseur avec un arrangement pour prévoir une ajustable section transversale d'étranglement pour un écoulement de fluide, particulièrement pour un écoulement de liquide,
l'arrangement comprenant
un arrangement d'étranglement (20) avec une section transversale d'étranglement (1) qui est ajustable par le mouvement d'un corps d'étranglement (2),
un arrangement d'entrainement (21) avec un élément d'entrainement (4) arrangé de manière déplaçable dans une carcasse (3) et couplé avec le corps d'étranglement (2) de l'arrangement d'étranglement afin d'ajuster la section transversale d'étranglement (1) dépendant de sa position relative dans la carcasse (3),
l'arrangement étant formé de sorte que l'élément d'entrainement (4) soit permanemment exposé à une première force de ressort ou peut être exposé à une première force de ressort, qui est appliquée à l'élément d'entrainement (4) dans une première direction de sa mobilité et qui positionne l'élément d'entrainement (4) dans une position de base dans la carcasse (3) en absence de forces au moins égales et actionnant sur l'élément d'entrainement (4) dans une deuxième direction opposée à la première direction,
à cause d'une pression d'un fluide dans un premier espace fluidique (5) de l'arrangement, qui est connecté ou connectable avec une première face de la section transversale d'étranglement, l'élément d'entrainement (4) soit exposé à une deuxième force qui agit dans la deuxième direction,
à cause d'une pression d'un fluide dans un deuxième espace fluidique (6) de l'arrangement, qui est connecté ou connectable de manière fluidique avec la deuxième face de la section transversale d'étranglement, l'élément d'entrainement (4) soit exposé à une troisième force qui agit dans la deuxième direction,
à cause d'une pression d'un fluide dans un troisième espace fluidique (7) de l'arrangement, l'élément d'entrainement (4) soit exposé à une quatrième force qui agit dans la première direction,
de sorte que l'élément d'entrainement (4) soit déplacé de la position de base jusqu'à un équilibre de forces entre la première force de ressort agissant sur l'élément d'entrainement (4) dans la correspondante position relative du même et la force résultante ou une position de déplacement maximal est atteinte, en cas aucune autre force agit dans la première ou la deuxième direction sur l'élément d'entrainement (4) et la somme de la deuxième, troisième et quatrième force est une force résultante qui agit dans la deuxième direction et qui est supérieure à la première force de ressort qui agit sur l'élément d'entrainement dans la première direction dans la position de base,
et l'arrangement comprenant en outre
un arrangement de commutation (8) à l'aide duquel sélectivement soit le premier espace fluidique (5) et le troisième espace fluidique (7) sont connectables l'un à l'autre, soit le deuxième espace (6) et le troisième espace fluidique (7),
la soupape de régulation d'ascenseur ayant un connecteur (11) pour une conduite d'alimentation de liquide hydraulique qui arrive d'une pompe hydraulique, un deuxième connecteur (12) pour une conduite de retour de liquide hydraulique dans un récipient et un troisième connecteur (13) pour un tuyau hydraulique menant à un entrainement hydraulique d'une installation d'ascenseur, ainsi qu'un arrangement de commande (14, 15) formé de sorte que le premier espace fluidique (5) de l'arrangement et la première face de la section transversale d'étranglement (1) soient connectables de manière fluidique sélectivement avec le premier connecteur (11) ou avec le deuxième connecteur (12), et le deuxième espace fluidique (6) de l'arrangement et la deuxième face de la section transversale d'étranglement (1) soient connectés ou connectables avec le troisième connecteur (13).

2. Soupape de régulation d'ascenseur selon la revendication 1, l'arrangement pour prévoir la section transversale d'étranglement ajustable étant formé de sorte que la section transversale d'étranglement (1) de l'arrangement d'étranglement soit entièrement fermée quand l'élément d'entrainement (4) est arrangé dans la position de base.

3. Soupape de régulation d'ascenseur selon l'une des revendications précédentes, l'arrangement pour prévoir la section transversale d'étranglement ajustable comprenant des moyens pour déterminer l'ouverture de la section transversale d'étranglement (1) de l'arrangement d'étranglement, la position relative de l'élément d'entrainement (4) dans la carcasse (3) et/ou la position relative du corps d'étranglement (2) de l'arrangement d'étranglement, particulièrement des capteurs (10) à l'aide duquels les position relatives de l'élément d'entrainement (4) et/ou du corps d'étranglement (2) sont convertibles en signaux électriques.

4. Soupape de régulation d'ascenseur selon l'une des revendications précédentes, l'arrangement pour prévoir la section transversale d'étranglement ajustable étant formé de sorte que la deuxième et la troisième force sont essentiellement égales en cas des pressions fluidiques identiques dans le premier espace fluidique (5) et dans le deuxième espace fluidique (6).

5. Soupape de régulation d'ascenseur selon l'une des revendications précédentes, l'arrangement pour prévoir la section transversale d'étranglement ajustable étant formé de sorte que la deuxième, troisième et quatrième force s'annulent réciproquement essentiellement en cas des pressions fluidiques identiques dans le premier, deuxième et troisième espace fluidique (5, 6, 7).

6. Soupape de régulation d'ascenseur selon l'une des revendications précédentes, l'arrangement pour prévoir la section transversale d'étranglement ajustable étant formé de sorte que l'élément d'entrainement (4) a des surfaces axiales qui sont connectées de manière fluidique chacune avec le premier, deuxième et troisième espace fluidique (5, 6, 7) afin de générer la deuxième, troisième et quatrième force.

7. Soupape de régulation d'ascenseur selon l'une des revendications précédentes, l'arrangement pour prévoir la section transversale d'étranglement ajustable étant formé de sorte que l'arrangement d'étranglement est formé comme soupape à siège.

8. Soupape de régulation d'ascenseur selon l'une des revendications précédentes, l'arrangement pour prévoir la section transversale d'étranglement ajustable étant formé de sorte que l'élément d'entrainement (4) de l'arrangement d'entrainement et le corps d'étranglement (2) de l'arrangement d'étranglement sont formés par un élément commun.

9. Soupape de régulation d'ascenseur selon l'une des revendications précédentes, la soupape de régulation d'ascenseur étant formée de sorte qu'une connexion du deuxième espace fluidique (6) avec le troisième espace fluidique (7) est automatiquement effectuée par l'arrangement de commutation (8) en opération comme prévu quand le premier espace fluidique (5) avec la première face de la section transversale d'étranglement est connecté avec le premier connecteur (11), et qu'une connexion du premier espace fluidique (5) avec le troisième espace fluidique (7) est automatiquement effectuée par l'arrangement de commutation (8) quand le premier espace fluidique (5) avec la première face de la section transversale d'étranglement est connecté avec le deuxième connecteur (12).

10. Soupape de régulation d'ascenseur selon l'une des revendications précédentes, l'arrangement de commande (14) pour permettre la connexion sélective de la première face de la section transversale d'étranglement (1) avec le premier connecteur (11) ou avec le deuxième connecteur (12) a une soupape principale (14), particulièrement opérable de manière hydraulique, particulièrement qui agit de manière continue et particulièrement qui est en forme de poussoir à piston.

11. Soupape de régulation d'ascenseur selon l'une des revendications précédentes, une soupape (18) étant présente, qui connecte l'alimentation de fluide à l'entrainement hydraulique de la soupape principale (14) avec le deuxième connecteur (12) quand une certaine pression au premier connecteur (11) est atteinte.

12. Soupape de régulation d'ascenseur selon l'une des revendications précédentes, la soupape de régulation d'ascenseur comprenant une vanne pilote (15) opérable électriquement pour la soupape principale (14) opérable de manière hydraulique, à l'aide de laquelle l'entrainement hydraulique de la soupape principale (14) est connectable de manière fluidique ou peut être déconnectée de manière fluidique sélectivement avec la deuxième face de la section transversale d'étranglement (1) et/ou avec le deuxième espace fluidique (6), afin d'opérer la soupape principale (14).

13. Soupape de régulation d'ascenseur selon la revendication 12, la connexion fluidique entre la vanne pilote (15) et l'entrainement hydraulique de la soupape principale (14) ayant un point d'étranglement (16) menant au deuxième connecteur (12).

14. Soupape de régulation d'ascenseur selon la revendication 13, le point d'étranglement (16) ayant une section transversale d'étranglement ajustable dépendant de la position de soupape de la soupape principale (14), particulièrement dépendant de la position du poussoir à piston (17) en cas de la construction de la soupape principale en forme de poussoir à piston, la section transversale d'étranglement étant formée, particulièrement en cas de la construction de la soupape principale (14) en forme de poussoir à piston, entre le poussoir à piston (17) de la soupape principale (14) et un élément fixe de la soupape principale (14).

15. Soupape de régulation d'ascenseur selon l'une des revendications précédentes, l'arrangement de commande (14, 15) étant formé de sorte qu'une connexion de la première face de la section transversale d'étranglement (1) de l'arrangement d'étranglement et/ou du premier espace fluidique (5) avec le deuxième connecteur (12) n'est pas possible quand du liquide hydraulique est sous pression au premier connecteur (11).

16. Soupape de régulation d'ascenseur selon l'une des revendications précédentes, l'arrangement de commutation (8) ayant une soupape de commutation (8) opérable de manière hydraulique, qui est commutable en opération comme prévu par une ouverture ou bien une fermeture d'une ouverture de réduction de pression (19) et l'arrangement de commande (14, 15) étant formé de sorte qu'il ouvre l'ouverture de réduction de pression (19) de la soupape de commutation (8) quand la première face de la section transversale d'étranglement (1) de l'arrangement d'étranglement et/ou le premier espace fluidique (5) avec le deuxième connecteur (12) sont connectés.

17. Soupape de régulation d'ascenseur selon l'une des revendications précédentes, la soupape de régulation d'ascenseur étant formée de sorte que l'énergie d'opération nécessaire pour l'opération de ses soupapes (8, 14) opérables de manière hydraulique soit extraite du liquide hydraulique guidé en opération dans la soupape de régulation d'ascenseur.

18. Installation d'ascenseur hydraulique avec une soupape de régulation d'ascenseur selon l'une des revendications précédentes, l'installation d'ascenseur ayant une pompe hydraulique (33) connectée ou connectable avec le premier connecteur (11) de la soupape de régulation d'ascenseur, un récipient (34) connecté ou connectable avec le deuxième connecteur (12) de la soupape de régulation d'ascenseur et un entrainement hydraulique (35), particulièrement un cylindre hydraulique, à l'aide duquel un ascenseur de l'installation d'ascenseur peut être entrainé, connecté ou connectable avec le troisième connecteur (13) de la soupape de régulation d'ascenseur.

19. Installation d'ascenseur hydraulique selon la revendication 18, la soupape de régulation d'ascenseur étant formée avec des moyens (10) pour déterminer l'ouverture de la section transversale d'étranglement (1) de l'arrangement d'étranglement, la position relative de l'élément d'entrainement (4) et/ou la position relative du corps d'étranglement (2) de l'arrangement d'étranglement, et l'installation d'ascenseur comprenant en outre une commande pour l'opération de circulation de l'ascenseur, qui est connectée avec ces moyens (10) et formée de sorte qu'elle puisse recevoir par ces moyens (10) des informations sur l'ouverture de la section transversale d'étranglement (1), la position relative de l'élément d'entrainement (4) et/ou la position relative du corps d'étranglement (2) et qu'elle puisse les prendre en compte pendant la commande ou bien la régulation de l'opération de circulation d'un ascenseur de l'installation d'ascenseur, particulièrement comme paramètre qui représente l'écoulement de liquide hydraulique qui s'écoule à travers la section transversale d'étranglement (1) de l'arrangement d'étranglement, et particulièrement la vitesse de circulation de l'ascenseur.

20. Procédé d'opération d'une installation d'ascenseur hydraulique selon l'une des revendications 18 à 19, comprenant les étapes
lever un ascenseur de l'installation d'ascenseur en transportant un volume d'écoulement de liquide hydraulique à partir de la pompe hydraulique (33) à l'entrainement hydraulique (35) de l'ascenseur, le liquide hydraulique de la section transversale d'étranglement (1) de l'arrangement d'étranglement s'écoulant à partir de la première face de la section transversale d'étranglement (1) à la deuxième face de la section transversale d'étranglement (1) et le deuxième espace fluidique (6) et le troisième espace fluidique (7) étant connectés de manière fluidique l'un avec l'autre et avec la deuxième face de la section transversale d'étranglement (1), alors que la première face de la section transversale d'étranglement (1) est connectée de manière fluidique avec le premier espace fluidique (5)
ou
baisser un ascenseur de l'installation d'ascenseur en transportant un volume d'écoulement de liquide hydraulique à partir de l'entrainement hydraulique (33) de l'ascenseur dans le récipient (34), le liquide hydraulique s'écoulant à partir de la deuxième face de la section transversale d'étranglement (1) à la première face de la section transversale d'étranglement (1) à travers la section transversale d'étranglement (1) de l'arrangement d'étranglement et le premier espace fluidique (5) et le troisième espace fluidique (7) étant connectés de manière fluidique l'un avec l'autre et avec la première face de la section transversale d'étranglement (1), alors que la deuxième face de la section transversale d'étranglement (1) est connectée de manière fluidique avec le deuxième espace fluidique (6);
déterminer l'ouverture de la section transversale d'étranglement (1) de l'arrangement d'étranglement, la position relative de l'élément d'entrainement (4) de l'arrangement d'entrainement et/ou la position relative du corps d'étranglement (2) de l'arrangement d'entrainement pendant le transport du volume d'écoulement de liquide hydraulique à travers la section transversale d'étranglement;
comparer l'ouverture de la section transversale d'étranglement (1) déterminée, la position relative de l'élément d'entrainement (4) déterminée, la position relative du corps d'étranglement (2) de l'arrangement d'entrainement déterminée et/ou une valeur déduite d'une ou plusieurs de ces variables déterminées avec une valeur de consigne; et
ajuster le volume d'écoulement du liquide hydraulique transporté à travers la section transversale d'étranglement (1) si une déviation de la valeur de consigne est détectée, de sorte que l'ouverture de la section transversale d'étranglement (1), la position relative de l'élément d'entrainement (4), la position relative du corps d'étranglement (2) et/ou la valeur déduite s'approchent à la valeur de consigne.

21. Procédé selon la revendication 20, quand l'ascenseur est levé, le volume d'écoulement de liquide hydraulique qui est transporté à travers la section transversale d'étranglement (1) de l'arrangement d'entrainement étant ajusté en déviant une quantité plus ou moins importante du volume d'écoulement de liquide hydraulique transporté à l'aide de la pompe hydraulique (33) dans le récipient (34) à l'aide de l'unité de commande (14, 15) de la soupape de régulation d'ascenseur.

22. Procédé selon l'une des revendications 20 à 21, le volume d'écoulement de liquide hydraulique qui est transporté à travers la section transversale d'étranglement (1) étant déterminé à l'aide d'un algorithme uniquement sur la base de l'ouverture de la section transversale d'étranglement (1) déterminée, la position relative de l'élément d'entrainement (4) déterminée, la position relative du corps d'étranglement (2) de l'arrangement d'entrainement déterminée, éventuellement en prenant en considération une valeur de température du liquide hydraulique également déterminée.
